# EUROPÄISCHE PATENTSCHRIFT

(11) **EP 0 890 397 B1**
(45) Veröffentlichungstag und Bekanntmachung des Hinweises auf die Patenterteilung: **26.03.2003**
(21) Anmeldenummer: 98112439.9
(22) Anmeldetag: 06.07.1998
(51) Int. Cl.: B21D 39/03

(54) **Vorrichtung und Verfahren zum mechanischen Fügen von Blechen, Profilen oder Mehrblechverbindungen**
Apparatus and method of mechanical joining from sheet metal plates, profiles or multiple-sheet metal connections
Appareil et procédé de joindre mécaniquement des tôles, des profilés ou des connections de tôles multiples

(30) Priorität: 09.07.1997 DE 19729368
(43) Veröffentlichungstag der Anmeldung: 13.01.1999
(73) Patentinhaber: Hahn, Ortwin, Prof. Dr.-Ing., 33100 Paderborn (DE)
(72) Erfinder: Hahn, Ortwin, Prof.Dr.-Ing., 33100 Paderborn (DE); Schulte, Volker, 59939 Olsberg (DE)
(74) Vertreter: Berghoff, Wilhelm, Dipl. Ing.

(56) Entgegenhaltungen:
- EP-A- 0 642 853
- DE-A- 3 131 301
- US-A- 4 421 264
- US-A- 4 511 977

## Beschreibung

Die Erfindung betrifft ein Verfahren und eine Vorrichtung zum mechanischen Fügen von aufeinanderliegenden Blechen, Profilen oder Mehrblechverbindungen, wobei Fügewerkzeugteile mit Kraftmitteln auf die Fügeteile zu bewegt werden und durch die Krafteinwirkung des Fügewerkzeugs eine Fügeverbindung zwischen den Fügeteilen hergestellt wird.

Die mechanischen Fügetechniken zum Verbinden von Fügeteilen wie beispielsweise Blechen gewinnen zunehmend an Bedeutung, da sie einige verfahrensspezifische Vorteile aufweisen. In der DE 197 01 252.3 ist ein Verfahren sowie Verbindungsmittel zum Fügen von Blechen mittels des Stanznietens beschrieben. Dazu ist u. a. erläutert, dass das Stanznieten von 1 mm Blechen des Materials ZSTE 420 Kräfte von 74 kN erfordert, die mit gewöhnlichen Nietmaschinen nicht erreichbar sind. Die dort vorgeschlagene Lösung, den Niet mit einer stumpfen kreis- oder ringförmigen Frontfläche zu versehen, mit der die Bleche durchschossen werden, ermöglicht gegenüber dem damals bekannten Stand der Technik eine Verringerung der erforderlichen Arbeitskräfte. Auch wird der Lateral- oder Winkelversatz der Werkzeuge bzw. Werkzeugteile, welcher die Verbindungsqualität mindern oder eine Verbindung völlig unmöglich machen würde, durch die schußartige Arbeitsweise verringert. Während dieses Verfahren den Lateral- oder Winkelversatz der Werkzeuge durchaus verringert, ist der Nachteil der schußartigen Arbeitsweise darin zu sehen, dass erhebliche Vorkehrungen getroffen werden müssen, um es sicher in der Anwendung zu machen. Die Treibladungen, die für die schußartige Arbeitsweise eingesetzt werden, sind potenziell bei unsachgemäßer Handhabung nicht ganz ungefährlich.

In der DE 197 18 576 ist eine gattungsgemäße Vorrichtung und ein gattungsgemäßes Verfahren für mechanische Fügetechniken beschrieben. Insbesondere ist in den Figuren 4 und 5 ein typisches Kraft/Weg-Diagramm für die Arbeitsbewegung des Stempels gezeigt. Die DE 197 18 576 lehrt jedoch nur, einzelne oder mehrere Arbeitsorgane zur Herstellung einer mechanischen Fügeverbindung in ihrer Bewegung und/oder Kraft zu steuern oder zu regeln, ohne jedoch auf das grundsätzliche Problem der Verringerung der hohen Kräfte zur Herstellung einer mechanischen Fügeverbindung einzugehen. Nach dem dort beschriebenen Stand der Technik wird die benötigte Umformenergie durch Hydraulikzylinder aufgebracht, die in einer einzigen quasikontinuierlichen Hubbewegung die jeweilige Fügeverbindung herstellen. In dieser Schrift sind keine Hinweise enthalten, auf welche Weise durch geringere Fügekräfte das Verfahren und die Vorrichtung zur Herstellung von Fügeverbindungen verbessert werden können.

Dementsprechend ist es die Aufgabe der vorliegenden Erfindung, ein Verfahren und eine Vorrichtung zum mechanischen Fügen zu schaffen, welche geringere Reaktionskräfte bei der Herstellung der mechanischen Fügeverbindung bewirken und eine entsprechend leichtere Auslegung und Handhabbarkeit der Fügewerkzeuge ermöglichen.

Die Aufgabe wird gelöst, indem gemäß dem erfindungsgemäßen Verfahren die benötigte Fügekraft durch mehrere kurzfristig aufeinanderfolgende Stöße eines Teils des Fügewerkzeuges oder von diesem Werkzeugteil in einer Erregerfrequenz pulsierend in die herzustellende Fügeverbindung eingebracht wird, wobei das andere gegenüberliegende Fügewerkzeugteil elastisch nachgiebig gelagert ist und die Eigenfrequenz des gegenüberliegenden Fügewerkzeugteils allein oder zusammen mit den Fügeteilen niedriger ist als die Erregerfrequenz.

Die erfindungsgemäße Vorrichtung weist einen Schlagmechanismus auf, der zur Herstellung einer mechanischen Fügeverbindung kurzzeitig mehrere aufeinanderfolgende Stöße oder eine pulsierende Kraft auf eines der Fügewerkzeugteile aufbringen kann, wobei das andere gegenüberliegende Fügewerkzeugteil elastisch nachgiebig gelagert ist und die Erregerfrequenz, mit der das Fügewerkzeugteil erregt wird, so einstellbar ist, dass sie höher ist als die Eigenfrequenz des gegenüberliegenden Fügewerkzeugteils allein oder zusammen mit den Fügeteilen.

Die Niederhalterkräfte wirken statisch auf die Fügeteile. Diese statische Last bleibt unverändert, auch wenn die Fügewerkzeugteile nicht einen Arbeitshub, sondern mehrere aufeinanderfolgende Stöße ausüben, und diese statische Last muß vom Rahmen und dem dem Niederhalter gegenüberliegenden Fügewerkzeugteil aufgefangen werden. Wenn das gegenüberliegende Fügewerkzeugteil weich gelagert ist, um schwingungsisoliert zu sein, kann die statische Last des Niederhalters eine große Auslenkung des schwingungsisolierten gegenüberliegenden Fügewerkzeugteils bewirken. Um diese durch die statische Last bewirkte Auslenkung und Belastung des Rahmens zumindest zu verringern, wird vorgeschlagen, die Bewegung des Niederhalters über Koppelmittel, wie beispielsweise eine mechanische Antriebsverbindung über eine Mitnehmerlasche oder eine hydraulische ventilgesteuerte Folgesteuerung, mit der Bewegung des Fügewerkzeugteils zu synchronisieren. Entsprechendes gilt für Abstreifer. Wenn die Niederhalterkraft nicht dynamisch wie vorstehend beschrieben oder durch Magnete geregelt aufgebracht wird, kann die durch die statischen Kräfte verursachte Auslenkung durch eine aktive Positionsregelung an einem oder beiden Fügewerkzeugteilen zumindest teilweise kompensiert werden, indem diese durch Stellmittel in eine der statischen Auslenkung entgegengerichteten Richtung verfahrbar sind.

Die mehreren aufeinanderfolgenden Stöße des Schlagmechanismus erlauben es, bei einer elastischen Lagerung des gegenüberliegenden Fügewerkzeugteils und einer großen Masse und/oder weichen Federn des gegenüberliegenden Fügewerkzeugteils mit geringeren Kraftspitzen in der Unterkonstruktion (Rahmen) zu arbeiten, da die für die Herstellung der mechanischen Fügeverbindung benötigte Fügekraft nun nicht mehr in einem einzelnen Hub eingebracht wird, sondern die die Eigenfrequenz des gegenüberliegenden Fügewerkzeugteils übersteigende Erregerfrequenz des einen Fügewerkzeugteils eine schwingungstechnische Isolierung des elastisch gelagerten gegenüberliegenden Fügewerkzeugteils erlaubt. Dabei ist es wichtig, ein Schwingsystem zu bilden, das optimal auf die herzustellende Fügeverbindung abgestimmt ist. So ist es vorteilhaft, mit einer möglichst großen Masse des gegenüberliegenden Fügewerkzeugteils und einer möglichst weichen Federung dafür zu sorgen, dass diese Baueinheit eine möglichst geringe Eigenfrequenz aufweist, da sich dann bei einer demgegenüber möglichst hohen Frequenz, mit der das andere Fügewerkzeugteil erregt wird, die Reaktionskräfte auf ein Minimum verringern. Die Unterkonstruktion wird also schwingungstechnisch von der eingebrachten Fügekraft entkoppelt, und auf die Unterkonstruktion wirken nur noch Bruchteile der eingebrachten Fügekraft ein. Kurz aufeinanderfolgende, hochfrequente Stöße erlauben es, den größten Teil der Fügekraft für die plastische Verformung der an der Fügeverbindung beteiligten Partien der Fügeteile sowie eventuelle Hilfsfügeteile wie Nieten zu nutzen.

Dabei gilt die Regel, dass der Isolationsgrad umso mehr zunimmt, je größer die Erregerfrequenz im Verhältnis zur Eigenfrequenz der Fügeteile und des gegenüberliegenden Fügewerkzeugteils ist. Die vorliegende Erfindung läßt sich nicht nur dann nutzen, wenn zwei Fügewerkzeugteile unmittelbar an der Herstellung der Fügeverbindung beteiligt sind, sondern auch, wenn die zu fügenden Teile über eine ausreichende Eigenstabilität verfügen, um bei Einsatz nur eines unmittelbar an dem Fügen beteiligten Werkzeugteils, nämlich des in einer Frequenz erregten Fügewerkzeugteils in einer noch akzeptablen Form zu bleiben. Insofern kann der Begriff des "gegenüberliegenden Fügewerkzeugs", wie er im Rahmen dieser Beschreibung benutzt wird, auch durch "Auflageteil" verstanden werden. In solchen Fällen genügt es, anstelle des gegenüberliegenden Fügewerkzeugteils die Fügeteile so zu lagern, dass ihre Eigenfrequenz durch elastische Nachgiebigkeit möglichst niedrig liegt. Eine zusätzliche Verringerung der Reaktionskräfte ergibt sich, wenn nicht nur das gegenüberliegende, sondern auch das erregte Fügewerkzeugteil gegenüber der Unterkonstruktion schwingungsisoliert sind. Eine solche Schwingungsisolation kann beispielsweise über das Druckmedium des Schlagmechanismus bewirkt werden. So wirkt bei einem pneumatischen Mechanismus das Gas wie eine Feder, die eine Schwingungsisolation bewirkt. Natürlich kann die Schwingungsisolation auch über Bauteile mit einer bevorzugt größeren Masse wie beispielsweise Trägerplatten und mit einer elastischen Lagerung erfolgen, die dann beispielsweise die Schlageinheit und die Zustelleinheit schwingungsisolieren.

In einer anderen Ausführungsform wird nicht nur bloß mit aufeinanderfolgenden Stößen gearbeitet, sondern die Fügekraft wird pulsierend eingebracht. Unter "pulsierend" ist hier zu verstehen, dass über einem Zeitintervall die Kraft wellenförmig ansteigend und abnehmend in die Fügeverbindung eingebracht wird. Es wird dann also eine statische Grundlast aufrecht erhalten. Dabei kann die Frequenz bzw. Amplitude der Kraftwelle moduliert werden.

Bei einer hohen Erregerfrequenz der Stöße des Fügewerkzeugs ergeben sich hohe Spitzenkräfte durch die kurze Einwirkzeit. Dementsprechend kann die Anpreßkraft des in der Erregerfrequenz schwingenden Fügewerkzeugteils verringert werden, und es ist im Verhältnis zu den bisher bekannten Vorrichtungen und Verfahren zur Herstellung einer mechanischen Fügeverbindung nur ein verhältnismäßig geringer Einsatz von Primärkräften erforderlich. Abhängig von den Randbedingungen des Fügeprozesses ist es vorstellbar, dass das erregte Fügewerkzeugteil nicht mehr angepreßt, sondern nur noch nachgeführt zu werden braucht. Auch die Reaktionskräfte, die beim Vorgang des mechanischen Fügens entstehen, fallen dementsprechend geringer aus, was wiederum leichter handhabbare Vorrichtungen und Werkzeuge ermöglicht, die den Anwendungsbereich des umformtechnischen Blechfügens stark erweitern oder neue Anwendungen für mechanische Fügeverbindungen erschließen. Insbesondere sind nun mit weitreichenderen C-Rahmenzangen Verbindungspunkte erreichbar, die sich nicht mehr nur in unmittelbarer Randnähe der Bauteile befinden. Die C-Rahmenkonstruktionen werden leichter und die umformtechnischen Fügeverfahren werden flexibler durch die erfindungsgemäße Vorgehensweise. Es ist sogar möglich, das erfindungsgemäße Verfahren in Handwerkzeugen zu integrieren, welche bei entsprechend niedrigen Investitionskosten dem mechanischen Fügen viel breitere Anwendungsmöglichkeiten bis hinein in den Werkstatt- und Hobbywerkerbereich ermöglichen. Anwendbar erscheinen die erfindungsgemäßen Vorrichtung und Verfahren für nahezu alle punktförmigen umformtechnischen Fügeverfahren.

Das erfindungsgemäße Verfahren läßt sich auch in einer Vorrichtung realisieren, die keinen gemeinsamen Rahmen für beide Fügewerkzeugteile aufweist und bei der der Stößel und die Matrize jeweils in einer separaten Halterung geführt sind.

Auch für den Einsatz in der Blindniettechnik, beispielsweise auch für das in der DE 197 01 252.3 beschriebene Verfahren, bzw. beim zweiseitigen Verbinden mit Funktionsträgern mit oder ohne Vorlochen der Stelle der Fügeverbindung ist die erfindungsgemäße Lösung geeignet. Stanzmuttern und -bolzen als selbststanzende Funktionsteile benötigen kein Vorlochen der Verbindungsstelle und ersparen somit einen Fertigungsschritt. Beim einstufigen Verfahren mit Stanzmutter wird das zu fügende Formteil gleichzeitig mit der Stanzmutter im Werkzeug positioniert. Das Verbindungselement durchstanzt das Blechformteil und erzeugt im Zusammenwirken mit der Matrize eine formschlüssige Verbindung mit dem Material des Blechformteils. Dabei fließt Material in eine Ringnut. Ein Stanzbolzen wird in einem ähnlichen einstufigen Verfahren montiert. Der zweistufige Montagevorgang erzwingt eine Umformung des Verbindungselementes und des Blechformteils. Dazu wird das Blechformteil über einer Matrize positioniert und durch den Stanz- und Nietabschnitt des Verbindungselementes vorgeformt, an- und durchgeschnitten. Der Stanz- und Nietabschnitt drückt gegen einen Schneid- und Rollstempel der Matrize und wird, sich dabei aufweitend, angerollt. In Fortführung des Montageverfahrens umfaßt das angerollte Ende des Stanz- und Nietabschnitts den Lochrand des Blechformteils vollständig und erzeugt eine geschlossene, umlaufende, U-förmige Verhakung mit diesem. Sodann wird der Nietkopf planiert.

Zudem kann die erfindungsgemäße Vorrichtung sowie das Verfahren zur Automatisierung genutzt werden. Bei Einsatz einer Steuerungs- oder Regelungselektronik mit zugehöriger Sensorik oder Aktorik kann beispielsweise die Eigenfrequenz des gegenüberliegenden Fügewerkzeugs und der Fügeteile während des Fügevorgangs durch Modulation der Erregerfrequenz oder durch einen Testimpuls, der dem eigentlichen Fügevorgang vorausgeht, ermittelt werden. Die Frequenzabfrage kann für jeden einzelnen Fügevorgang, aber auch stichprobenartig erfolgen. Die Frequenzabfrage kann zur Qualitätsprüfung der Fügeteile genutzt werden, da Frequenzabweichungen auf Fehler in den Fügeteilen schließen lassen. Auch kann die Steuerungs- oder Regelungselektronik den jeweiligen Fügevorgang mit einem integrierten Prüfprogramm überwachen, die Kennwerte auswerten und abspeichern und so ein Element eines produktionsintegrierten Qualitätsprüfsystems der Herstellung sein. Wenn die Steuerungs- oder Regelungselektronik die Eigenfrequenz erkennt, kann sie auf abgespeicherte Kennwerte zugreifen, die es erlauben, durch Veränderung der Erregerfrequenz und sonstiger für den Fügevorgang relevanter Parameter diesen positiv in gewünschter Weise zu beeinflussen. Auch ist es vorstellbar, einen Roboter, der Fügeteile mit mehreren mechanischen Fügepunkten aneinander befestigen soll, ein Programm abfahren zu lassen, wobei in dem Programm unterschiedliche Parameter der einzelnen Fügepunkte gespeichert sind und automatisiert umgesetzt werden. So können beispielsweise unterschiedliche Blechdicken, Frequenzen, Stoßwege, -geschwindigkeiten, -stärke, -anzahl und Elastizitätswerte der Lager für jeden einzelnen Fügepunkt individuell gesteuert oder geregelt sein. Für eine einfache Steuerung/ Regelung können auch nur die Schlag- oder Zustellparameter ausgewertet werden. Auch ist es vorstellbar, beispielsweise die Fügekraft zum Ende des Fügevorgangs hin zu einem impulsartigen Stoß zu steigern, um beispielsweise einen eingebrachten Niet oder die Fügefläche flächig zu glätten. Für die bei einem impulsartigen Stoß auftretenden Kräfte brauchen die Werkzeuge wie beispielsweise C-Rahmenzangen nicht für statische Belastung ausgelegt zu werden, weil die Kraftspitzen ausgefedert werden. Die Werkzeuge können auf diese Weise leicht bleiben. Auch erlaubt die vorgeschlagene Vorrichtung sowie das Verfahren eine hohe Fertigungsfexibilität, weil bei einer elektronischen Steuerung aufeinanderfolgend völlig unterschiedliche Fügeteile miteinander befestigt werden können, wenn nur das Arbeitsprogramm in dem Befehlsspeicher der elektronischen Steuer- oder Regelvorrichtung geladen ist.

In einer weiteren Ausgestaltung der Erfindung wird zumindest eines der Fügewerkzeugteile oder ein Niederhalter als Elektromagnet ausgebildet. Alternativ kann auch eines der Fügewerkzeugteile oder ein Niederhalter aus einem Material mit ferromagnetischen Eigenschaften bestehen, wobei dann ein Elektromagnet auf diese einwirkt. Durch den Einsatz der Magnetkräfte und ihre sinnvolle Kombination und Verteilung auf Fügewerkzeugteile, Fügeteile oder Niederhalter ist es nicht nur möglich, diese auf Fügeverbindungen in ferromagnetischen Fügeteilen zu verwenden, sondern es können auch Bauteile aus nichtmagnetischen Werkstoffen niedergehalten werden, da die magnetischen Feldlinien den Werkstoff durchdringen und sich so beispielsweise Niederhalter und Matrize anziehen. Die dazwischen liegenden nichtmagnetischen Fügeteile werden auf diese Weise aneinander gepreßt. Bei einer Ausbildung des Niederhalters als Magnet kann beim Verbinden oder Stanzen von Fügeteilen, von denen mindestens das unterste ferromagnetische Eigenschaften aufweist, das Gegenwerkzeug auch bei dünnen und instabilen Bauteilen entfallen.

Weitere vorteilhafte Ausgestaltungen der Erfindung sind in den kennzeichnenden Merkmalen der Unteransprüche beschrieben.

Die Erfindung wird anhand von Ausführungsbeispielen näher erläutert. Es zeigen:
- Figur 1: ein Diagramm, das den Verlauf der Fügekraft über dem Fügeweg zum einen nach dem bekannten Stand der Technik, zum anderen beispielhaft für ein Ausführungsbeispiel gemäß der vorliegenden Erfindung, wobei einerseits die Kraft am Fügepunkt und andererseits die Kraft in der Unterkonstruktion, z. B. Rahmen dargestellt ist,
- Figur 2: eine Prinzipskizze für eine erfindungsgemäße Vorrichtung,
- Figur 3: das Bauprinzip einer C-Rahmenzange mit Schlagmechanismus,
- Figur 4: eine schematische Darstellung einer Vorrichtung, die keinen gemeinsamen Rahmen aufweist und bei der Haltekräfte durch Magneten bewirkt werden,
- Figur 5: eine schematische Darstellung wie in Figur 4, jedoch ohne Magnete,
- Figur 6: eine C-Rahmenkonstruktion mit variabler Federung und Dämpfung.

In Figur 1 ist in einem Kraft/Weg-Diagramm in langgestrichelter Linie 2 der Verlauf einer Fügekraft über dem Fügeweg dargestellt. Im Verlauf eines Fügehubes des Fügewerkzeuges steigt der Kraftbedarf insbesondere zum Ende des Fügehubes hin an. Die Reaktionskräfte müssen hier in der Unterkonstruktion statisch aufgefangen werden. Der dargestellte Verlauf der Fügekraft 2 entspricht dem bekannten Stand der Technik. Demgegenüber stellt sich der Verlauf der Fügekraft über dem Fügeweg bei aufeinanderfolgenden, bevorzugt hochfrequenten Stößen völlig anders dar. Gemäß der vorliegenden Erfindung zeigt sich der Verlauf der eingesetzten Schlagenergie, die am Fügepunkt meßbar ist, in einer Vielzahl von einzelnen Kraftspitzen, die beispielhaft in vollen Linien 4 in Figur 1 gezeigt sind und deren Anzahl über einen gegebenen Weg von der gewählten Frequenz abhängt. Selbstverständlich kann die Frequenz, die Stoßstärke, die Stoßgeschwindigkeit und/oder die Dauer der Stöße innerhalb eines einzelnen oder mehrerer unabhängig voneinander erfolgenden Fügevorgänge variiert werden. Abhängig von der Erreger- und Eigenfrequenz der Fügewerkzeugteile, aber auch der Fügeteile und der Dämpfungscharakteristik der elastischen Lagerung des gegenüberliegenden Fügewerkzeugteils kann eine zufriedenstellende Auslegung der Vorrichtung gefunden werden, wobei sich die Reaktionskräfte aufgrund der kurzen Impulse nicht mehr im früheren, bekannten Umfang in der Unterkonstruktion (Rahmen) realisieren. Die bei der am Fügepunkt meßbaren Schlagenergie in der Unterkonstruktion meßbare Kraft ist in gestrichelten Linien 4a dargestellt. Es ist klar erkennbar, dass die Kräfte, die bei einer Schwingungsisolierung des Fügewerkzeugs in der Unterkonstruktion aufgefangen werden müssen, viel geringer sind als die Kräfte nach dem bekannten Stand der Technik.

In Figur 2 wirken auf die Fügeteile 50 die Fügewerkzeugteile Matrize 52 und Stößel 54 zur Herstellung einer Fügeverbindung ein. Die Matrize 52 ist elastisch nachgiebig und weist eine größere Masse als der Stößel 54 auf. Der Stößel 54 arbeitet durch eine entsprechende Bohrung oder Öffnung im Niederhalter 56 hindurch, wobei der Stößel 54 eine Art hämmernde Bewegung ausführt. Die hämmernde Bewegung wird erzeugt durch einen Schlagmechanismus 58, in dem unterschiedliche Antriebe untergebracht sein können. Der Schlagmechanismus 58 bewegt den Stößel 54 mit großer Schlagfrequenz und vergleichsweise kleinen Schlagenergien. Der Schlagmechanismus 58 kann pneumatisch wie beispielsweise in einem Preßluftmeißel oder einem Preßlufthammer, elektrisch wie beispielsweise mit einem Kurbelumlaufantrieb, Unwuchtmotoren oder elektromagnetisch, elektropneumatisch wie in einem Bohrhammer oder servohydraulisch oder auf sonstige an sich bekannte Weisen angetrieben werden. Der Schlagmechanismus 58 kann angesichts der möglichen kleinen Schlagenergien sehr leicht ausgeführt sein und wird während des Fügeprozesses mit nur leichtem Anpreßdruck von der Zustelleinheit 60 nachgeführt, die gleichzeitig auch über Niederhalterfedern 62 die erforderliche Niederhalterkraft auf diese übertragen. Die Zustelleinheit 60 wird dabei bevorzugt, aber nicht notwendigerweise gleichzeitig auch für das Andrücken des Niederhalters verwendet. Zwischen Zustelleinheit 60 und dem Schlagmechanismus 58 kann in weiterer bevorzugter Ausgestaltung eine bewegte Grundplatte 64 mit großer Masse und elastischer Lagerung angeordnet sein, die ebenfalls der Schwingungsisolation dient. Abgesehen vom konkreten Ausführungsbeispiel können hier auch andere konstruktive Ausgestaltungen einer Schwingungsisolation realisiert werden. Die dazu ebenfalls mögliche elastische Lagerung ist in Figur 2 nicht näher dargestellt. Technisch kann die Zustelleinheit 60 mit jeder der obengenannten oder sonstigen bekannten Antriebsformen realisiert werden. Die Matrize 52 weist eine wesentlich größere Masse auf als der Stößel 54 und ist federnd gelagert mittels der Federn 66. Diese Federung kann separat ausgeführt sein oder bei Verwendung eines C-Rahmens auch durch eine flexible Auslegung desselben erreicht werden. Es ist auch eine Dämpfung 68 vorgesehen. Auch kann die Federung mit einem Gas erfolgen.

Eine Vorrichtungs- oder Verfahrensvariante könnte mit einer synchronisierten gegensinnigen Arbeitsweise mit im Gleichtakt bewegter Matrize 52 und Stößel 54 zum Massenausgleich realisiert werden. Auch ein aktives Ausregeln der Bewegungen der Fügewerkzeugteile bzw. der Fügeteile wäre technisch denkbar. Die benötigten Anpreßkräfte des Schlagmechanismus 58, die man als quasistatische Kräfte bezeichnen kann, erreichen nur geringe Werte. Sie sind nur unwesentlich größer als die für den Niederhalter 56 benötigten Kräfte.

Weiter ist in Figur 2 eine elektronische Steuer- oder Regelvorrichtung 70 gezeigt, die über elektrische Leitungen 72 mit den Aktoren 76 a, b bzw. Sensoren 74 verbunden ist. Die Aktoren 76 a, b und Sensoren 74 sind nur symbolisch mit ihrer elektronischen Schnittstelle dargestellt. Die elektronische Steuer- oder Regelvorrichtung 70 ist mit zumindest einem Mikroprozessor ausgestattet, der über eine geeignete Software die Vorrichtung steuert oder regelt. So kann die Steuer- oder Regelvorrichtung 70 beispielsweise über einen Sensor 74 die Eigenfrequenz der Fügeteile 50 ermitteln, indem sie über einen Stellbefehl an die Zustelleinheit 60 und/oder den Schlagmechanismus 58 als Beispiele für Aktoren 76 a einen Testimpuls auslöst und die Eigenfrequenz der Fügeteile 50 mißt. Sodann kann sie je nach ermittelter Eigenfrequenz der Fügeteile 50 über einen Aktor 76 b beispielsweise die Federhärte der Feder 66 verändern oder über einen Aktor 76 b die aktive Dämpfung der Matrize 52 durch Gegenschwingungen steuern. Die Steuer- oder Regelungsvorrichtung 70 kann über eigene Speicherkapazitäten verfügen, um von dort gespeicherte Abläufe, Kennfelder oder ähnliches abzurufen oder Daten abzulegen, oder die Steuer- oder Regelungsvorrichtung 70 tauscht Daten über eine Kommunikationsschnittstelle mit anderen Mikroprozessoren aus.

Mit einem einfachen Versuchsaufbau - bestehend aus einem Bohrständer, handelsüblichem Bohrhammer mit einer Schlagenergie von lediglich 2,3 J, einer Schlagzahl von 4200/min., Matrize 52 und Stößel 54, jedoch noch ohne Niederhalter 56 - konnte nachgewiesen werden, dass ein Stanzniet, der ansonsten Fügekräfte von 40.000 N benötigt, mit Hilfe deutlich niedrigerer Anpreßkräfte gefügt werden kann. Der energetische Wirkungsgrad für den Fügevorgang ist ebenfalls deutlich besser als beim bisher üblichen Einsatz von Hydraulikzylindern ausgefallen. Um speziell beim Fügen von Aluminium die Anfreßneigung der Werkzeuge zu vermindern, bietet es sich bei rotationssymmetrischen Hilfsfügeelementen oder Fügewerkzeugteilen an, der Stoßbewegung des Stößels 54 eine Drehbewegung zu überlagern. Diese Bewegungskombination läßt sich nach bekannten Konstruktionsprinzipien einfach realisieren.

Um auch die quasistatischen Kräfte des Niederhalters 56 zu eliminieren, wird als Variante beim Fügen von Stahlwerkstoffen vorgeschlagen, die Matrize 52 als starken Elektromagneten auszubilden, der in der Lage ist, die zu fügenden Bleche reaktionskräftefrei an die Matrize 52 zu ziehen.

In Figur 3 ist eine C-Rahmenzange 100 zu sehen, deren C-Rahmen 102 endseitig jeweils eine Lagereinheit 104, 106 aufweist. In der Lagereinheit 106 ist eine Zustelleinheit 60 gelagert, die mit geringen Anpreßdrücken betätigbar ist. Die Zustelleinheit 60 bewegt eine Trägerplatte 108, an der ein Schlagmechanismus 58 befestigt ist, die einen Stößel 54 mit einer kleinen Stößelmasse und einer hohen Schlagfrequenz betreibt. Außen um den Schlagmechanismus 58 herumgeführt ist die Niederhalterfeder 62, die den Anpreßdruck der Zustelleinheit 60 auf den Niederhalter 56 überträgt. In der Lagereinheit 104 ist die Matrize 52 mit einer großen Masse auf einer Auflagefeder 66 gelagert, die auch aus einem elastomeren Werkstoff, einer Gasfeder oder einem sonstigen Feder-Dämpfersystem bestehen kann. Die C-Rahmenzange 100 kann mit den beschriebenen Vorrichtungen Bleche 50 durch mechanisches Fügen dauerhaft miteinander verbinden. Aufgrund der nun sehr geringen Anpreßdrücke ist es möglich, die C-Rahmenzange als Handwerkzeug oder Werkzeug für schnell arbeitende Roboter auszuführen, aber auch die oberen und unteren Arme länger als in Figur 3 dargestellt auszuführen, ohne dass dadurch unzulässige und nicht mehr oder nur unter unverhältnismäßigem Aufwand beherrschbare Biegemomente und Versatz auftreten.

In Figur 4 und 5 ist jeweils eine Vorrichtung gezeigt, bei der der Stößel 54 und die Matrize 52 nicht durch einen gemeinsamen Rahmen 102 gehalten sind. Auch mit der gezeigten Vorrichtung kann zuverlässig eine Fügeverbindung geschaffen werden. In einem ersten Führungsgehäuse 150 wird der Stößel 54, in einem zweiten Führungsgehäuse 152 die Matrize 52 geführt. In Figur 4 sind seitlich an beiden Führungsgehäusen 150, 152 Magnetspulen 154 zur Erzeugung eines Magnetfeldes angebracht. Während das Führungsgehäuse 150 aktiv von einer Positioniereinheit in die Position gesteuert wird, in der der Stößel 54 eine Fügeverbindung herstellen soll, wird das Führungsgehäuse 152 über die verbindende Magnetkraft mitgezogen. Die Positioniereinheit ist in Figur 4 durch zwei seitlich angebrachte Verfahreinheiten 156 angedeutet, welche aus einem Hubzylinder 158 zur Höhenführung und einem Fahrwerk 160 zur rollenden Bewegung des Führungsgehäuses 150 bestehen. Zur Bewegung des Führungsgehäuses 150 wird durch Ausfahren des Fahrwerkes 160 das Führungsgehäuse 150 von der Oberfläche der Fügeteile 50 abgehoben und kann sich von einer nicht näher dargestellten Steuerung geführt über die Fügeteile 50 bewegen. Ist die neue Soll-Position erreicht, wird das Fahrwerk eingezogen, und das Führungsgehäuse sitzt wieder fest auf der Oberfläche des oberen Fügeteils 50 auf. Durch die durch die Fügeteile 50 hindurch zwischen den Magnetspulen 154 wirkende Magnetkraft wird dabei das Führungsgehäuse 152 mit in die neue Position gezogen. Um dabei die auftretenden Reibungskräfte zwischen der Oberfläche des unteren Fügeteils 50 und den Kontaktflächen des Führungsgehäuses 152 nicht zu hoch werden zu lassen, wird vorgeschlagen, die Magnetkraft zwischen den Magnetspulen 154 zu verringern, um sie dann für den nächsten Fügevorgang wieder zu erhöhen. Dabei sollte die Magnetkraft während des Fügeprozesses so hoch sein, dass sie ausreicht, um eine relative Bewegung zwischen den beiden Führungsgehäusen 150, 152 zu verhindern. Je nachdem, welches der Führungsgehäuse 150, 152 oben liegt, kann das jeweils oben liegende Führungsgehäuse 150, 152 auch anstelle eines Fahrwerks vom Magnetfeld des anderen Führungehäuses angehoben und mitgezogen werden, um eine Reibung zwischen den Kontaktflächen des Führungsgehäuses 150, 152 und der Oberfläche der Fügeteile 50 zu vermeiden. An der Fügestelle kann das Magnetfeld von abstoßend auf anziehend umgeschaltet werden. Alternativ kann die Führung auch über ein Luftkissen kombiniert mit einem Magnetfeld erfolgen. In Figuren 4, 5 und 6 ist auch der Stößel 54 schwingungsisoliert über eine Feder 162 gelagert.

Figur 5 zeigt eine vereinfachte Ausführung der in Figur 4 gezeigten Vorrichtung. Anstelle einer Positioniereinheit mit Hubzylindern 158 und Fahrwerken 160, Magnetspulen 154 oder Luftkissen wird hier die Positionierung der Fügewerkzeugteile 52, 54 über an sich bekannte Portalverfahreinheiten oder Industrieroboter mit großer Reichweite erfolgen. Allerdings muß hier hinsichtlich der Steuerung der Portalverfahreinheiten oder Industrieroboter ein höherer Aufwand getrieben werden, da die Matrize 52 und der Stößel 54 für eine optimale Fügeverbindung möglichst paßgenau übereinander positioniert werden müssen. Als Ausrichthilfe können in einem solchen Fall Lasermeßverfahren, Ultraschall oder der Einsatz von Magneten in Verbindung mit induktiven Aufnehmern eingesetzt werden.

In Figur 6 findet sich eine Zustelleinheit 60, die in einem C-Rahmen 102 angeordnet ist. Die Zustelleinheit 60 wirkt auf eine Trägerplatte 108, unter der ein Schlagmechanismus 58 angeordnet ist. Die von dem Schlagmechanismus 58 erzeugten Stöße werden auf den Stößel 54 übertragen. Die Niederhalterfedern 62 halten den Niederhalter 56, der auf die Bleche 50 einwirkt. Die Bleche 50 liegen auf einer Matrize 52 auf, die beweglich ist und eine größere Masse aufweist. Sowohl die Zustelleinheit 60 wie auch die Matrize 52 sind im C-Rahmen 102 durch Isolierfedern 66a gehalten, die in diesem Fall variabel sind in ihrer Federhärte. Den Isolierfedern 66a sind Isolierdämpfer 68a zugeordnet, die ebenfalls variabel ausgebildet sind. Die Variation läßt sich beispielsweise bei pneumatischen oder hydrostatischen Federn und Dämpfern durch eine unterschiedliche Druckregelung des Gaspolsters bewirken. Die Variation der Federung und Dämpfung erlaubt sowohl eine individuelle Anpassung der Vorrichtung auf unterschiedliche Fügeprozesse und Fügeteile wie auch eine Variation des Feder- und Dämpfungsverhaltens der Vorrichtung während eines Fügeprozesses.

## Patentansprüche

1. Verfahren zum mechanischen Fügen von aufeinanderliegenden Blechen, Profilen oder Mehrblechverbindungen, wobei Fügewerkzeugteile mit Kraftmitteln auf die Fügeteile zu bewegt werden und durch die Kraftwirkung des Fügewerkzeugs eine Fügeverbindung zwischen den Fügeteilen hergestellt wird, **dadurch gekennzeichnet, dass** die benötigte Fügekraft durch mehrere kurzfristig aufeinanderfolgende Stöße eines Teils des Fügewerkzeuges (54) oder von diesem Werkzeugteil in einer Erregerfrequenz pulsierend in die herzustellende Fügeverbindung eingebracht wird, wobei das andere gegenüberliegende Fügewerkzeugteil (52) elastisch nachgiebig gelagert ist und die Eigenfrequenz des gegenüberliegenden Fügewerkzeugteils (52) allein oder zusammen mit den Fügeteilen (50) niedriger ist als die Erregerfrequenz.

2. Verfahren nach Anspruch 1, **dadurch gekennzeichnet, dass** das Verfahren von einer elektronischen Steuer- oder Regelungsvorrichtung (70) über geeignete Sensoren (74) überwacht wird.

3. Verfahren nach Anspruch 2, **dadurch gekennzeichnet, dass** die Steuer- oder Regelungsvorrichtung (70) durch Ausgabe von Stellbefehlen an eine Aktorik (76 a, b) den Fügevorgang steuert oder regelt.

4. Vorrichtung zum mechanischen Fügen von aufeinanderliegenden Blechen, Profilen oder Mehrblechverbindungen, bestehend aus einem Rahmen, darin angeordnetem Fügewerkzeug und Kraftmitteln zum Bewegen mindestens eines der Fügewerkzeugteile, **dadurch gekennzeichnet, dass** die Vorrichtung einen Schlagmechanismus (58) aufweist, der zur Herstellung einer mechanischen Fügeverbindung kurzzeitig mehrere aufeinanderfolgende Stöße oder eine pulsierende Kraft auf eines der Fügewerkzeugteile (54) aufbringen kann, wobei das andere gegenüberliegende Fügewerkzeugteil (52) elastisch nachgiebig gelagert ist und die Erregerfrequenz, mit der das Fügewerkzeugteil (54) erregt wird, so einstellbar ist, dass sie höher ist. als die Eigenfrequenz des gegenüberliegenden Fügewerkzeugteils (52), allein oder zusammen mit den Fügeteilen (50).

5. Vorrichtung nach Anspruch 4, **dadurch gekennzeichnet, dass** auch der Schlagmechanismus (58) gegenüber dem Rahmen (102) schwingungsisoliert ist.

6. Vorrichtung nach Anspruch 5, **dadurch gekennzeichnet, dass** die elastisch gelagerten Fügewerkzeugteile (52, 54) schwingungsgedämpft sind.

7. Vorrichtung nach einem der vorstehenden Ansprüche 4 bis 6, **dadurch gekennzeichnet, dass** beide Fügewerkzeugteile (52, 54) im Gleichtakt eine Stoß- oder pulsierende Kraft aufeinander ausüben.

8. Vorrichtung nach einem der vorstehenden Ansprüche 4 bis 7, **dadurch gekennzeichnet, dass** die Fügewerkzeugteile (52, 54) jeweils in einem Führungsgehäuse (150, 152) gelagert sind, die mit Magnetspulen (154) ausgestattet sind, durch die die gegenüberliegenden Führungsgehäuse (150, 152) anziehbar sind und die Fügeteile (50) zwischen sich halten.

9. Vorrichtung nach einem der Ansprüche 4 bis 8, **dadurch gekennzeichnet, dass** die Elastizität und Dämpfung der elastischen Lagerung (66, 68, 68a) veränderbar ist.

10. Vorrichtung nach einem der Ansprüche 4 bis 9, **dadurch gekennzeichnet, dass** die Zustellbewegung eines Fügewerkzeugteils (54) mit der Bewegung eines Niederhalters (56) und/oder Abstreifers über ein Koppelmittel synchronisiert ist.

11. Vorrichtung nach einem der Ansprüche 4 bis 10, **dadurch gekennzeichnet, dass** der Fügevorgang von einer elektronischen Steuer- oder Regelungsvorrichtung (70) überwacht ist, indem Sensoren (74) fügeprozeßrelevante Daten ermitteln.

12. Vorrichtung nach Anspruch 11, **dadurch gekennzeichnet, dass** die elektronische Steuer- oder Regelungsvorrichtung (70) über eine Aktorik (76 a, b) und Sensorik (74) die Eigenfrequenz des gegenüberliegenden Fügewerkzeugteils (52) ermittelt und die Frequenz, mit der das andere Fügewerkzeugteil (54) erregt wird, in Abhängigkeit von der ermittelten Eigenfrequenz durch die Ansteuerung einer Aktorik (76 a, b) verändert.

13. Vorrichtung nach einem der Ansprüche 11 oder 12, **dadurch gekennzeichnet, dass** die elektronische Steuer- oder Regelvorrichtung (70) über eine Aktorik (76 b) die Dämpfungscharakteristik der elastischen Lagerung (66, 68) verändert.

14. Vorrichtung nach einem der Ansprüche 11 bis 13, **dadurch gekennzeichnet, dass** die elektronische Steuer- oder Regelvorrichtung (70) die Erregerfrequenz oder die Dämpfungscharakteristik aus Daten ableitet, die diese direkt gespeichert oder im Zugriff hat.

15. Vorrichtung nach einem der Ansprüche 4 bis 14, **dadurch gekennzeichnet, dass** sowohl die Stoßstärke als auch die Stoßanzahl, die Stoßgeschwindigkeit, der Stoßweg oder die Dauer der Stöße des Schlagmechanismus (58) variabel einstellbar sind.

16. Vorrichtung nach einem der Ansprüche 4 bis 15, **dadurch gekennzeichnet, dass** in der Vorrichtung Fügehilfsteile wie Stanzmuttern, Stanzbolzen oder Stanznieten mit oder ohne Vorlochung verarbeitbar sind.

## Claims

1. Method of mechanically joining metal sheets, profiles or multi-sheet connections lying one on top of the other, in which method joining tool parts are moved with force-transmitting means towards the parts to be joined and a joint is produced between the parts to be joined by the action of force of the joining tool, **characterized in that** the requisite joining force is introduced into the joint to be produced in a pulsating manner at an excitation frequency by a plurality of immediately successive blows of a part of the joining tool (54) or by this tool part, the other opposite joining tool part (52) being mounted in an elastically resilient manner, and the natural frequency of the opposite joining tool part (52), on its own or together with the parts (50) to be joined, being lower than the excitation frequency.

2. Method according to Claim 1, **characterized in that** the method is monitored by an electronic open-loop or closed-loop control device (70) via suitable sensors (74).

3. Method according to Claim 2, **characterized in that** the open-loop or closed-loop control device (70) controls in an open-loop or closed loop fashion the joining operation by the output of control commands to an actuator system (76a, b).

4. Device for mechanically joining metal sheets, profiles or multi-sheet connections lying one on top of the other, consisting of a frame, a joining tool arranged therein and force-transmitting means for moving at least one of the joining tool parts, **characterized in that** the device has a percussion mechanism (58) which can briefly apply a plurality of successive blows or a pulsating force to one of the joining tool parts (54) for producing a mechanical joint, the other opposite joining tool part (52) being mounted in an elastically resilient manner, and the excitation frequency with which the joining tool part (54) is excited being adjustable in such a way that it is higher than the natural frequency of the opposite joining tool part (52) on its own or together with the parts (50) to be joined.

5. Device according to Claim 4, **characterized in that** the percussion mechanism (58) is also insulated against vibrations relative to the frame (102).

6. Device according to Claim 5, **characterized in that** the elastically mounted joining tool parts (52, 54) are damped against vibrations.

7. Device according to one of the preceding Claims 4 to 6, **characterized in that** both joining tool parts (52, 54) synchronously exert a percussive or pulsating force on one another.

8. Device according to one of the preceding Claims 4 to 7, **characterized in that** the joining tool parts (52, 54) are each mounted in a guide housing (150, 152), said guide housings (150, 152) being provided with magnet coils (154), by means of which the opposite guide housings (150, 152) can be attracted and hold the parts (50) to be joined between them.

9. Device according to one of Claims 4 to 8, **characterized in that** the elasticity and damping of the elastic mounting (66, 68, 68a) is variable.

10. Device according to one of claims 4 to 9, **characterized in that** the infeed movement of a joining tool part (54) is synchronized with the movement of a hold-down (56) and/or a stripper via a coupling means.

11. Device according to one of Claims 4 to 10, **characterized in that** the joining operation is monitored by an electronic open-loop or closed-loop control device (70) by sensors (47) determining data relevant to the joining process.

12. Device according to Claim 11, **characterized in that** the electronic open-loop or closed-loop control device (70), via an actuator system (76a, b) and a sensor system (74), determines the natural frequency of the opposite joining tool part (52) and varies the frequency with which the other joining tool part (54) is excited as a function of the natural frequency determined by activating an actuator system (76a, b).

13. Device according to either of Claims 11 and 12, **characterized in that** the electronic open-loop or closed-loop control device (70) varies the damping characteristic of the elastic mounting (66, 68) via an actuator system (76b).

14. Device according to one of Claims 11 to 13, **characterized in that** the electronic open-loop or closed-loop control device (70) derives the excitation frequency or the damping characteristic from data which it directly stores or has access to.

15. Device according to one of Claims 4 to 14, **characterized in that** both the percussion intensity and the number of blows, the percussion velocity, the percussion travel or the duration of the blows of the percussion mechanism (58) can be set in a variable manner.

16. Device according to one of Claims 4 to 15, **characterized in that** auxiliary joining means such as self-piercing nuts, self-piercing bolts or self-piercing rivets with or without pre-punching can be processed in the device.

## Revendications

1. procédé d'assemblage mécanique de tôles, de profilés ou d'assemblages à tôles multiples, superposés, selon lequel à l'aide de moyens de production de force, on déplace des éléments d'un outil d'assemblage vers les pièces à assembler et, grâce à l'action e force de l'outil d'assemblage, on établit une liaison d'assemblage entre les pièces à assembler, **caractérisé en ce que** la force d'assemblage nécessaire est appliquée de façon pulsatoire avec une fréquence d'excitation, à la liaison d'assemblage devant être établie, au moyen de plusieurs chocs successifs, de brève durée, d'une partie de l'outil d'assemblage (54) ou par cet élément d'outil, l'autre élément d'outil d'assemblage opposé (52) étant supporté de manière à s'écarter élastiquement et la fréquence propre de l'élément d'outil d'assemblage opposé (52), seul ou conjointement avec les pièces à assembler (50), étant inférieure à la fréquence d'excitation.

2. Procédé selon la revendication 1, **caractérisé en ce que** le procédé est contrôlé par un dispositif électronique de commande ou de régulation (70) par l'intermédiaire de capteurs appropriés (74).

3. Procédé selon la revendication 2, **caractérisé en ce que** le dispositif de commande ou de régulation (70) commande ou règle l'opération d'assemblage par délivrance d'instructions de réglage à un système d'actionnement (76a, b).

4. Dispositif pour réaliser l'assemblage mécanique de tôles, de profilés ou d'assemblages à tôles multiples, superposés, constitué par un cadre, un outil d'assemblage disposé dans ce cadre et des moyens de production de force pour déplacer au moins l'un des éléments de l'outil d'assemblage, **caractérisé en ce que** le dispositif comporte un mécanisme de frappe (58) qui, pour établir une liaison d'assemblage mécanique, peut appliquer en une brève durée, plusieurs chocs successifs ou une force pulsatoire à l'un des éléments (54) de l'outil d'assemblage, l'autre élément opposé (52) de l'outil d'assemblage étant monté de manière à s'écarter élastiquement et la fréquence d'excitation avec laquelle l'élément (54) de l'outil d'assemblage est activé est réglable de manière qu'elle soit supérieure à la fréquence propre de l'élément opposé (52) de l'outil d'assemblage, seul ou conjointement avec les pièces à assembler (50).

5. Dispositif selon la revendication 4, **caractérisé en ce que** le mécanisme de frappe (58) est également isolé, du point de vue vibrations, par rapport au cadre (102).

6. Dispositif selon la revendication 5, **caractérisé en ce que** les éléments supportés élastiquement (52, 54) de l'outil d'assemblage sont amortis vis-à-vis de vibrations.

7. Dispositif selon l'une des revendications précédentes 4 à 6, **caractérisé en ce que** les deux éléments (52, 54) de l'outil d'assemblage appliquent l'une à l'autre à la même cadence une force de choc ou une force pulsatoire.

8. Dispositif selon l'une des revendications précédentes 4 à 7, **caractérisé en ce que** les éléments (52, 54) de l'outil d'assemblage sont montés dans des boîtiers de guidage respectifs (150, 152), qui sont équipés de bobines magnétiques (154), au moyen desquels les boîtiers de guidage opposés (150, 152) peuvent être tirés l'un contre l'autre et retiennent entre eux les pièces à assembler (50).

9. Dispositif selon l'une des revendications 4 à 8, **caractérisé en ce que** l'élasticité et l'amortissement des systèmes de support élastiques (66, 68, 66a) sont modifiables.

10. Dispositif selon l'une des revendications 4 à 9, **caractérisé en ce que** le déplacement d'avance d'un élément (54) de l'outil d'assemblage est synchronisé, à l'aide d'un moyen de couplage, sur le déplacement d'un serre-flan (56) et/ou d'un dispositif de retrait.

11. Dispositif selon l'une des revendications 4 à 10, **caractérisé en ce que** l'opération d'assemblage est contrôlée par un dispositif électronique de commande ou de régulation (70), par le fait que des capteurs (74) déterminent des valeurs importantes pour le processus d'assemblage.

12. Dispositif selon la revendication 11, **caractérisé en ce que** le dispositif électronique de commande ou de régulation (70) détermine, par l'intermédiaire d'un dispositif d'actionnement (7a,b) et d'un système de détection (74) la fréquence propre de l'élément opposé (59) de l'outil d'assemblage, et modifie la fréquence, avec laquelle l'autre élément (54) de l'outil d'assemblage est excité, en fonction de la fréquence propre déterminés, au moyen de la commande d'un système d'actionnement (76a, b).

13. Dispositif selon l'uns des revendications 11 ou 12, **caractérisé en ce que** le dispositif électronique de commande ou de régulation (70) modifie, au moyen d'un système d'actionnement (76b), la caractéristique d'amortissement du système de support élastique (66, 68).

14. Dispositif selon l'une des revendications 11 à 13, **caractérisé en ce que** le dispositif électronique de commande et de régulation (70) obtient la fréquence d'excitation ou la caractéristique d'amortissement à partir de données, que ce dispositif mémorise directement ou auxquelles il a accès.

15. Dispositif selon l'une des revendications 4 à 14, **caractérisé en ce qu'**aussi bien l'intensité des chocs que le nombre des chocs, la vitesse des chocs, le trajet d'application des chocs ou la durée des chocs du mécanisme de frappe (58) sont réglables d'une manière variable.

16. Dispositif selon l'une des revendications 4 à 15, **caractérisé en ce que** des éléments auxiliaires d'assemblage tels que des écrous, des boulons ou des rivets réalisant un poinçonnage peuvent être utilisés dans le dispositif, avec ou sans prépoinçonnage.
